# EUROPÄISCHE PATENTSCHRIFT

(11) **EP 3 556 983 B1**
(45) Veröffentlichungstag und Bekanntmachung des Hinweises auf die Patenterteilung: **23.08.2023**
(21) Anmeldenummer: 19169755.6
(22) Anmeldetag: 17.04.2019
(51) Int. Cl.: E06B 3/56, E06B 3/30, E06B 3/263, E06B 3/62

(54) **VERFAHREN ZUR FESTLEGUNG EINES ADAPTERPROFILS AN EINEM RAHMENPROFIL EINES RAHMENS SOWIE RAHMENPROFIL**
METHOD FOR FIXING AN ADAPTER PROFILE ON A FRAME PROFILE OF A FRAME AND FRAME PROFILE
PROCÉDÉ DE DÉTERMINATION D'UN PROFILÉ D'ADAPTATEUR SUR UN PROFILÉ D'UN CADRE AINSI QUE PROFILÉ DE CADRE

(30) Priorität: 17.04.2018 DE 102018109030
(43) Veröffentlichungstag der Anmeldung: 23.10.2019
(73) Patentinhaber: SCHÜCO International KG, 33609 Bielefeld (DE)
(72) Erfinder: GOEDECKER, Christian, 59558 Lippstadt (DE); BEKK, Nikolai, 32791 Lage (DE); NIENHÜSER-SONNENSCHEIN, Rolf, 49324 Melle (DE)
(74) Vertreter: Specht, Peter

(56) Entgegenhaltungen:
- DE-A1-102011 017 087
- DE-U1- 9 214 959
- DE-U1-202008 008 660

## Beschreibung

Die Erfindung betrifft ein Verfahren zur Festlegung eines Adapterprofils an einem Rahmenprofil eines Rahmens einer Tür, eines Fensters oder einer Fassade nach dem Oberbegriff des Anspruchs 1 und ein Rahmenprofil.

In dieser Schrift werden die Begriffe Tür und Fenster synonym verwendet. Dort, wo Elemente eines Fensters beschreiben werden, können die Beschreibungen dieser Elemente zum Stand der Technik und zur Erfindung auch auf eine Tür bezogen werden, da diese sich nur durch den Blendrahmen von einer Tür unterscheidet, was sich hier in den Ansprüchen nicht niederschlägt. Ebenso kann die Erfindung Fassade, dort z.B. an einer Festverglasung, angewendet werden, wenn es keinen Flügelrahmen gibt. Dann ist der Begriff Flügelrahmen durch Blendrahmen zu ersetzen.

Ein Verfahren mit den Merkmalen a) und b) des Anspruchs 1 ist aus der DE 10 2011 017087 A1 bekannt. Zum Stand der Technik werden ferner die DE 92 14 959 U1 und die DE 20 2008 008660 U1 genannt.

Es ist bekannt, an Flügelrahmen von Fensterflügeln, die aus Leichtmetall-Verbundprofilen, insbesondere Aluminium-Verbundprofilen, zu einem umfangsgeschlossenen Rahmen zusammengesetzt sind, ein Flächenelement wie eine Isolierglasscheibe oder dergleichen klebend zu befestigen. Zur klebenden Befestigung des Flächenelementes wird in der Regel ein Adapterprofil - das in der Regel ebenfalls aus Leichtmetall, insbesondere Aluminium, besteht - in eine Nut einer Leichtmetallschale des Flügelrahmenprofils bzw. der umlaufenden Flügelrahmenprofile eingesetzt. Sodann wird auf den umfangsgeschlossenen Rahmen mit den vormontierten Adapterprofilen im Bereich der Adapterprofile eine Klebeschicht aufgebracht. Die Adapterprofile weisen dazu jeweils eine Klebefläche auf, wobei diese Klebeflächen der Adapterprofile im vormontierten Zustand am umlaufend geschlossenen Flügelrahmen parallel zur Ebene des Flächenelementes ausgerichtet sind. Das Flächenelement wird zur Befestigung auf der Klebefläche parallel zu dieser Klebefläche ausgerichtet. Dies kann beispielsweise mittels Saugnäpfen erfolgen. Sodann wird das Fenster vorsichtig exakt ausgerichtet auf die Klebeflächen abgesenkt und mit den Adapterprofilen verklebt.

Um die Stabilität dieser Anordnung zu erhöhen, ist es bekannt, die Adapterprofile mittels Befestigungselementen, insbesondere mittels Schraub- oder Stiftverbindungen, die umfangsverteilt an den Adapterprofilen am vormontierten Rahmen eingebracht werden, zusätzlich an den Verbundprofilen zu befestigen.

Daran ist nachteilig, dass die Schrauben oder Metallstifte oder dergleichen erst nach dem Aufbringen der Klebeschicht auf der Klebefläche der Adapterprofile befestigt werden können. Dies führt dazu, dass die Klebeflächen quasi Störstellen aufweisen, die durch das Einbringen der Befestigungsmittel in die Klebeschicht eingebracht werden.

Die Erfindung hat die Aufgabe, dieses Problem zu beheben.

Die Erfindung löst diese Aufgabe durch das Verfahren des Anspruchs 1 sowie durch das Rahmenprofil des Anspruchs 11.

Anspruch 1 schafft ein Verfahren zur Festlegung eines Adapterprofils an einer Metallschale eines Rahmenprofils für einen Rahmen einer Tür, eines Fensters oder einer Fassade, mit zumindest folgenden Schritten:

| | |
|---|---|
| Schritt A): | Bereitstellen der Metallschale mit einer Nut und Bereitstellen des Adapterprofils mit einem Fuß zum Einsetzen in die Nut und mit einem Profilkopf, der eine Klebefläche aufweist, die mit einer Klebeschicht bereits versehen ist oder noch versehen wird, wobei wenigstens ein Steg oder zwei Stege seitlich einer Öffnung der Nut ausgebildet sind; |
| Schritt B): | Vorpositionieren des Fußes des Adapterprofils in der Nut; |
| Schritt C): | umformendes Anlegen zumindest des einen Steges oder zumindest eines Steges seitlich der Öffnung der Nut an den Fuß, wobei der Fuß durch das Umformen spielfrei in der Nut festgelegt wird, vorzugsweise klemmend festgelegt wird. Die Festlegung des Adapterprofils in der Nut wird dabei weiter dadurch unterstützt, dass bei dem Schritt C) des Umformens ferner ein Verrasten der Metallschale - insbesondere des anzurollenden Steges - und/oder einer anderen Wandung der Nut an wenigstens einer Riffelung des Fußes erfolgt. Kinematische Umkehrungen dieses Prinzips sind ebenfalls realisierbar. |

Sofern unbestimmte Artikel wie "ein" verwendet werden, sind dies in der Regel keine beschränkende Zahlenangaben sondern im Sinne von "mindestens einer oder mehr" zu verstehen.

Die Begriffe "Fuß", "Kopf" und "Nut" sind nicht zu eng sondern in einem eher breiten Sinne funktional zu verstehen. Der Fuß kann T- oder L-förmig ausgebildet sein aber auch eine andere Form aufweisen. Der Fuß ist der Teil des Adapterprofils, das innerhalb der Nut liegt. Der Begriff der Nut ist ebenfalls nicht zu eng zu fassen. Die Nut ist im weiteren Sinne ein Hinterschnitt hinter dem umzuformenden Steg, in welchen der Fuß hineinragt, sie kann aber beispielsweise auch im engeren Sinne als im Querschnitt I- L- oder T-förmige oder sonstig schwalbenschanzartige Nut ausgebildet sein. Der Profilkopf ist der Teil des Adapterprofils, der außerhalb der Nut auf der Metallschale aufliegt und die Klebefläche aufweist.

Es ist somit vorgesehen, dass das Adapterprofil durch einen Umformprozess an der Metallschale festgelegt wird, vorzugsweise spielfrei formschlüssig an der Metallschale festgelegt wird. Vorzugsweise erfolgt das Festlegen durch ein reines Umformen ohne einen spaltabhebenden Arbeitsschritt. Dies hat den Vorteil, dass die eigentliche Klebeschicht zum Aufkleben des Flächenelementes nicht durch das Fixieren des Adapterprofils an der Metallschale (die insbesondere ein Metallprofil ist) beschädigt wird, so dass ein wesentliches Problem des Standes der Technik beseitigt wird. Es kann zwar theoretisch ergänzend weiter eine Schraubverbindung oder dgl. vorgesehen sein. Notwendig ist dies aber nicht.

Dabei kann das Vorpositionieren des Fußes des Adapterprofils in der Nut ein Einschieben und/oder Einschwenken des Fußes des Adapterprofils in die Nut umfassen.

Es kann ferner bevorzugt vorgesehen sein, dass der Schritt B) des Vorpositionierens des Fußes des Adapterprofils in der Nut ein Vorpositionieren des Adapterprofils in einer Haupterstreckungsrichtung der Metallschale umfasst.

Das Umformen an sich kann auf verschiedene Weise erfolgen. Besonders einfach ist, wenn der Schritt C) des Umformens ein Anrollen eines Steges an den Fußes des Adapterprofils umfasst.

Es kann bevorzugt vorgesehen sein, dass das Umformen des Stegs der Metallschale zum Festlegen an dem Fuß des Adapterprofils derart erfolgt, dass der Steg im Endmontagezustand den Fuß in zwei Richtungen fest gegen Nutwandungen gepresst ist, so dass im Wesentlichen zwei Anlagebereiche/Anlagelinien zwischen dem anzuformenden Steg einerseits und dem vorzugsweise L- oder T-förmigen Fuß und Nutwandungen der Nut anderseits gebildet werden. Denn derart wird eine besonders sichere und definierte Festlegung des Fußes des Adapterprofils in der Nut erreicht.

Nach einer besonders bevorzugten Variante kann vorgesehen sein, dass der bevorzugt L- oder T-förmige Fuß nicht mittig unter dem Profilkopf ausgebildet ist sondern versetzt zu dessen Mitte, so dass sich der eine Schenkel des Fußes seitlich über den Profilkopf hinaus erstreckt, so dass das Umformen des Schrittes C) seitlich einer Fläche des Flächenelementes erfolgt. Denn derart ist das Umformen besonders einfach und sicher durchführbar. Somit erfolgt hier das Anbringen eines Umformwerkzeugs seitlich außerhalb der Fläche, welche im Endmontagezustand von dem Flächenelement begrenzt wird. Dies ist in den allermeisten Fällen gleichbedeutend mit einem Anbringen des Umformwerkzeuges in einem Spalt S zwischen dem Profilkopf des Adapterprofils und einem benachbarten Steg der Metallschale. Denn derart kann das Umformen besonders gut derart erfolgen, dass die Klebeschicht nicht beschädigt werden kann.

Sodann kann in einem weiteren Verfahrensschritt nach Schritt B) und vor oder nach Schritt C) das Flächenelement auf die Klebeschicht des Adapterprofils aufgeklebt werden. Dann ist es vorteilhaft, wenn bei dem Bereitstellen nach Schritt A) oder nach dem Schritt B) ein umlaufener Rahmen aus Verbundprofilen mit Metallschalen und Adapterprofilen bereitgestellt wird.

Zuvor muss natürlich die Klebeschicht aufgebracht worden sein, die vorzugsweise als Doppelklebeband ausgebildet ist, von dem die Schutzschichten entfernt werden, bevor das Flächenelement aufgeklebt wird.

Es kann weiter vorteilhaft vorgesehen sein, dass in einem weiteren Verfahrensschritt nach Schritt D) in einem Schritt E) eine Dichtung in eine Dichtungsnut des Adapterprofils eingesetzt wird, um einen Spalt zwischen dem Flächenelement und dem Adapterprofil sowie der Klebeschicht und/oder einen Spalt zwischen dem Adapterprofil und der Metallschale abzudichten.

Die Erfindung schafft nach Anspruch 11 auch ein Rahmenprofil mit wenigstens einer Metallschale bzw. vorzugsweise wenigstens einem Metallprofil und wenigstens einem Adapterprofil zur klebenden Befestigung eines Flächenelementes.

Es kann das Adapterprofil mit einem Profilkopf mit einer Klebefläche und mit einem Fuß zum Einsetzen in eine Nut in des Rahmenprofils versehen sein, wobei der Profilkopf eine zum Steg der Metallschale ausrichtbare Fläche aufweist, die dazu bestimmt ist, nach dem Umformen des Schrittes C) ganz oder teilweise an der Metallschale zur Anlage zu kommen und wobei der Profilfuß zudem mehrere Flächen aufweist, die dazu bestimmt ist, in der Nut der Metallschale zur Anlage zu kommen, wobei der Profilkopf und der Fuß des Adapterprofils jeweils an einer dieser Flächen, vorzugsweise an zu inneren oder äußeren Wandungen der Metallschale zeigenden Flächen F213 und F211 vor dem Umformen schräg zu den korrespondierenden Wandungen ausgerichtet sind.

Derart kann nach dem Umformen ein besonders fester, definierter Sitz des Adapterprofils an und in der Metallschale erreicht werden.

Anders ausgedrückt kann ist vorzugweise vorgesehen, dass
- der Abstand von Punkten bzw. Linien P1 und P3 der Fläche F211 zu Punkten bzw. Linien P2 und P4 der korrespondierenden Fläche W209 ungleich ist, und/oder dass
- der Abstand von Punkten bzw. Linien P1' und P3` der Fläche F213 zu Punkten bzw. Linien P2' und P4` der korrespondierenden Fläche W209a ungleich ist.

Zur Weiterbildung kann vorteilhaft weiter vorteilhaft vorgesehen sein, dass der Profilkopf und/oder der Fuß des Adapterprofils an einer ihrer Flächen, vorzugsweise an zu inneren oder äußeren Wandungen der Nut der Metallschale zeigenden Flächen schräg in einem Winkel 0,5° < α1 < 25°, insbesondere in einem Winkel 1,5° < α1 < 15°, vorzugweise in einem Winkel 3° < α1 α2 < 12° (und/oder in einem Winkel 0,5° < α2 < 25°, insbesondere in einem Winkel 1,5° < α2 < 15°, vorzugweise in einem Winkel 3° < α2 α2 < 12°)zu den korrespondierenden Wandungen ausgerichtet ist/sind. Die jeweiligen Flächen des Profilkopfes und des Adapterprofils können eben oder gekrümmt - insbesondere konkav oder konvex gekrümmt - ausgebildet sein.

Es kann zur Optimierung des festen Sitzes weiter vorteilhaft vorgesehen sein, dass die Winkel α1 und α2 gegensinnig geöffnet verlaufen.

Es ist auch vorteilhaft, wenn der Profilkopf und der Fuß im Wesentlichen trapezfömig ausgebildet sind, wobei die beiden Winkel α1 und α2 gegensinnig geöffnet sind und jeweils im Wesentlichen die Abweichung zu einer Rechteckform beschreiben.

Die Metallschale und das Adapterprofil können bevorzugt aus Leichtmetall, insbesondere aus einer oder verschiedenen Aluminiumlegierungen, bestehen. Das Adapterprofil kann aber - weniger bevorzugt - auch aus einem anderen Material bestehen.

Vorteilhafte Ausgestaltung der Erfindung sind den übrigen Unteransprüchen zu entnehmen.

Nachfolgend wird die Erfindung unter Bezug auf die Figuren näher beschrieben. Diese Figuren zeigen bevorzugte Ausführungsbeispiele der Erfindung. Anzumerken ist, dass die Erfindung nicht auf diese Ausführungsbeispiele beschränkt werden kann, sodann dass auch andere, hier nicht gezeigte Ausführungsvarianten im Rahmen der Ansprüche realisierbar sind sowie Äquivalente und Abwandlungen der dargestellten Figuren, die Rahmen der Schutzbereiche liegen. Es zeigt:
- Figur 1:: eine schematische Darstellung eines Fensterflügels in einer Seitenansicht;
- Figur 2:: einen Schnitt durch einen Randbereich eines Rahmenholms und eines Flächenelementes eines Flügelrahmens eines bekannten Fensterflügels;
- Figur 3a:: einen Schnitt durch einen Randbereich eines Rahmenholms und eines Flächenelementes eines Flügelrahmens eines erfindungsgemäßen Fensterflügels;
- Figur 3b:: einen Schnitt durch ein Metallprofil bzw. eine Metallschale des Flügelrahmens aus Fig. 3a;
- Figur 3a:: einen Schnitt durch ein Adapterprofil des Flügelrahmens aus Fig. 3a;
- Figur 4a:: eine Metallschale des Flügelrahmens aus Figur 3 mit einem vormontierten Adapterprofil;
- Figur 4b:: die Anordnung aus Figur 4a in einem gegenüber Figur 4a späteren Zustand bei der Befestigung des Adapterprofils an der Leichtmetallschale;
- Figur 5a: eine Ausschnittsvergrößerung aus Figur 4a;
- Figur 5b:: eine Ausschnittsvergrößerung aus Figur 4b;
- Figur 5c: eine weitere Ausschnittsvergrößerung aus Figur 4a, in welcher auch weitere Varianten der Erfindung dargestellt sind;
- Figur 6:: einen Ausschnitt einer erfindungsgemäßen Variante in einer Darstellung ähnlich zu Fig. 5a;
- Figur 7; 8: schematische Darstellungen zur Veranschaulichung verschiedener optionaler vorteilhafter Merkmale der Erfindung; und
- Figur 9:: einen Ausschnitt einer weiteren erfindungsgemäßen Variante in einer Darstellung ähnlich zu Fig. 5a.

Figur 1a zeigt eine Seitenansicht eines Fensterflügels 100. Dieser erstreckt sich in einer X-/Y-Ebene. Senkrecht zur Bildebene erstreckt sich die Z-Richtung senkrecht zur Hauptebene - der X-/Y-Ebene - des Fensterflügels (siehe auch Fig. 2).

Der Fensterflügel 100 weist einen Flügelrahmen 101 auf und ein Flächenelement 102. Dieses Flächenelement 102 kann beispielsweise als Glasscheibe, insbesondere als Isolierglasscheibe ausgebildet sein. Es kann aber auch als Metallplatte oder Kunststoffplatte ausgebildet sein. Besonders bevorzugt ist im Rahmen der Umsetzung der vorliegenden Erfindung die Ausgestaltung als Isolierglasscheibe. Ebenso kann die Erfindung an einer Fassade, dort z.B. an einer Festverglasung oder an einer sonstigen Festverglasung für eine Gebäudehüllenöffnung, angewendet werden, wo es keinen Flügelrahmen gibt. Dann ist der Begriff Flügelrahmen nachfolgend durch Blendrahmen zu ersetzen.

Der Flügelrahmen 101 ist in bevorzugter Ausgestaltung umfangsgeschlossen ausgebildet. Er weist eine rechteckige Form auf. Der Flügelrahmen 101 ist hier aus vier zueinander rechtwinklig ausgerichteten Verbundprofilen, die Rahmenholme bzw. Rahmenprofile 103-106 bilden, zusammengesetzt. Die Rahmenprofile 103 - 106 haben jeweils eine Haupterstreckungsrichtung, in welcher sie verlaufen. Bei Leichtmetallprofilen ist dies in der Regel eine Richtung der Fertigung der Leichtmetallprofile, die z.B. durch Strangpressen erfolgen kann.

Figur 1 zeigt einen Zustand, in welchem das Flächenelement 102 korrekt so ausgerichtet ist, dass sich seine Randseiten parallel zu den Rahmenholmen 103 - 106 erstrecken. Die Rahmenholme 103 -106 sind im Querschnitt vorzugsweise gleich ausgebildet.

Figur 2 zeigt beispielhaft einerseits einen Schnitt durch den Rahmenholm 105 des Flügelrahmens 101 und zeigt andererseits auch einen Schnitt durch einen Rahmenholm 151 eines ansonsten hier nicht dargestellten Blendrahmens 150, an welchem der Flügelrahmen 101 beweglich gelagert ist.

Sowohl die Rahmenholme 103 - 105 als auch die Rahmenholme 120 des Blendrahmens sind hier als Verbundprofile ausgebildet. Dort, wo Verbundprofile eingesetzt sind, weisen diese wenigstens eine Metallschale, insbesondere eine Leichtmetall-, vorzugsweise Aluminiumschale 107 auf. Sie weisen ferner wenigstens ein daran angeordnetes Isolierprofil 108 auf, das vorzugsweise aus Kunststoff bestehen kann. Das Kunstsoff-Isolierprofil 108 erstreckt sich im montierten Zustand hier parallel zu einer Umfangsrandseite des Flächenelements 102. Die Verbundprofile können noch weitere Elemente wie beispielsweise eine weitere Metallschale aufweisen (hier nur am Blendrahmen vorgesehen).

Das Flächenelement 102 erstreckt sich flächig in der Haupterstreckungsebene X/Y der Fig. 1a, die parallel zur Bildebene der Fig. 1 und senkrecht zur Bildebene der Figur 2 ausgerichtet ist. Die Metallschale 107 kann in verschiedener Weise aufgebaut sein. Vorzugsweise weist sie einen ersten Bereich 107a auf, der sich neben dem Flächenelements 102 erstreckt und einen zweiten einstückig damit verbundenen Bereich 107b, der sich über den Umfangsrand des Flächenelementes hinaus erstreckt und teilweise - zum Beispiel mit einem Steg, den Blendrahmen 150 im geschlossenen Zustand (wie hier in Fig. 2 auch dargestellt) überlappen kann.

In dem ersten Bereich 107a, der sich parallel zu der der Haupterstreckungsebene X/Y des Flächenelements 102 erstreckt, weist die Metallschale 107 eine sich senkrecht zur Bildebene der Figur 2 und parallel zum jeweiligen Rahmenholm 103 erstreckende Nut für ein Adapterprofil - also eine "Adapterprofilaufnahmenut 109" (kurz: "Nut 109") - auf.

Die Nut 109 ist hinterschnitten ausgebildet und ist senkrecht zum Flächenelement offen ausgebildet. Seitlich der Öffnung 109a der Adapterprofilnut 109 erstrecken sich zwei Stege 109b, 109c, die in der X-/Y-Ebene verlaufen (also parallel zur Hauptebene des Flächenelementes 102).

In der Adapterprofilnut 109 ist ein Adapterprofil 110 festgelegt. Das Adapterprofil 110 weist dazu einen hier im Schnitt der Fig. 2 in etwa T-förmigen Fuß 111 auf. Der Fuß 111 ist in die hinterschnittene Adapterprofilnut 109 eingeschoben und hintergreift die Stege 109b und 109c.

Derart ist das Adapterprofil 110 in die Nut der Metallschale 107 schwalbenschwanzähnlich eingeschoben und/oder eingeschwenkt worden. Diese Verbindung ist nicht schubfest. Nach dem Stand der Technik der Fig. 2 wird das Adapterprofil 110 zusätzlich mit einer materialdurchdringenden Verbindung V, so mit einer Verschraubung oder Vernietung oder einem Stift oder dergleichen mit der Metallschale 107 verbunden, um es stabil an der Metallschale 107 festzulegen.

Ein Adapterprofil 110 oder vorzugsweise jedes Adapterprofil 110 weist ferner eine parallel zu einer der beiden Hauptflächen des Flächenelementes 102 bzw. hier parallel zu der Ebene X/Y ausgerichtete Klebefläche 112 auf. Diese ist hier an einem Profilkopf 113 ausgebildet, der hier eine Hohlkammer 114 aufweist. Der Profilkopf 113 erstreckt sich ausgehend von dem T-förmigen Fuß beidseits der Öffnung der Nut 109 und liegt auf den Stegen 109b, c auf deren von der eigentlichen Nut 109 abgewandten Seite auf.

Auf die Klebefläche 112 ist eine Klebeschicht 115 aufgebracht. Die Klebeschicht 115 kann in Form eines doppelseitigen Klebebandes auf die Klebefläche 112 des Adapterprofils 110 aufgebracht sein. Das Flächenelement 102 ist mit einem Randbereich einer seiner beiden Hauptflächen auf diese Klebeschicht 115, insbesondere auf das doppelseitige Klebeband, aufgepresst worden. Derart verbindet das Adapterprofil 110 die Metallschale 107 und das Flächenelement 102, insbesondere die Isolierglasscheibe, miteinander. Der Flügel wird dadurch insgesamt ergänzend stabilisiert.

Daran ist nachteilig, dass zwingend die Schraub- oder Stiftverbindung V zur zusätzlichen Stabilisierung des Adapterprofils 110 notwendig ist. Dieses Problem löst die Erfindung auf einfache Weise.

Nachstehend werden eine beispielhafte, aber auch bevorzugte, erfindungsgemäße Konstruktion und ein Verfahren zu deren Herstellung beschrieben. Dies wird zunächst anhand der Fig. 3a, b und c beschrieben.

Der Fensterflügel der Fig. 3 kann nach Art der Fig. 2 aufgebaut sein. Abweichend zu Fig. 2 ist die Festlegung des Adapterprofils an der Metallschale. Daher zeigen die Figuren 4ff. nur diesen Bereich der Metallschale 207 und des Adapterprofils 210.

Anzumerken ist, dass erfindungsgemäß auch eine Festverglasung realisierbar ist. Insofern können das Adapterprofil und die zugehörige Metallschale auch einen Teil eines Blendrahmens bilden. Es wird insofern nachfolgend ein Flügelrahmen beschreiben. Dies ist ein bevorzugtes Beispiel der Erfindung aber kein zwingendes. Die Begriffe Blend- und Flügelrahmen sind insofern nachfolgend austauschbar.

Die Metallschale 207 weist wiederum eine Nut 209 zur Festlegung des Adapterprofils 210 auf (Fig. 3a, b, c).

Diese Nut 209 ist hinterschnitten ausgebildet und ist senkrecht zum Flächenelement offen ausgebildet. Seitlich der Öffnung 209a der Adapterprofilnut 209 erstrecken sich zwei Stege 209b, 209c, die im Montageendzustand wiederum im Wesentlichen in der X-/Y-Ebene verlaufen (also parallel zur Hauptebene des Flächenelementes 202).

Das Adapterprofil 210 ist aber nicht durch ein es durchsetzendes Befestigungsmittel wie eine Schraube, einen Niet oder Stifte an dem Metallprofil 207 ortsfest festgelegt sondern es ist an dem Metallprofil 207 mit seinem Fuß 211 in der hinterschnittenen Nut 209 durch einen Umformprozess spielfrei formschlüssig und ggf. auch kraftschlüssig festgelegt.

Vorzugsweise - aber nicht zwingend - wird bei dem Umformprozess nur Material des Adapterprofils 210 und/oder der Adapterprofilnut 209 (bzw. der Stege, welche diese begrenzen) umgeformt.

Das Adapterprofil 210 weist wiederum einen im Schnitt der Fig. 3 in etwa T-förmigen Fuß 211 auf. Der Fuß kann alternativ beispielsweise auch L-Förmig ausgebildet sein. Das Adapterprofil eist zudem einen Profilkopf 213 auf. Im montierten Zustand greift der Fuß 211 formschlüssig in die Nut 209 ein.

Vorzugsweise zu Beginn der Montage werden in einem ersten Schritt A) zumindest die Metallschale 207 (oder der Rahmenholm mit dieser Metallschale 207)) und das Adapterprofil 110 mit einem Fuß 211, insbesondere mit dem im Schnitt L-förmigen oder T-förmigen Fuß 211 und mit einem Profilkopf 213, der eine Klebefläche 212 aufweist, die bereits mit einer Klebeschicht 215 bzw. mit Klebstoff oder Klebeband oder dgl. versehen sein kann, bereitgestellt. Dieses Bereitstellen kann auch nach Art eines umlaufenden Rahmens mit mehreren der Rahmenholme und entsprechend vielen Adapterprofilen erfolgen.

Dabei ist einer der Stege 209b seitlich der Nutöffnung 209a der Nut 209 der Metallschale 207 vorzugsweise parallel zur X-/Y-Ebene ausgerichtet. Der andere Steg 209c ist hingegen zu Beginn der Befestigung (Fig. 4a) schräg zur X/Y-Ebene ausgerichtet. Vorzugsweise steht dieser Steg 209c schräg in Richtung der Klebefläche 212 vor. Zudem ist der T-förmige Fuß 211 vorzugsweise nicht mittig unter dem Profilkopf 213 ausgebildet sondern versetzt zu dessen Mitte, so dass sich der eine Schenkel 211a des Fußes 211 seitlich über den Profilkopf 213 hinaus erstreckt.

In einem weiteren Schritt B) wird das Adapterprofil 210 in der Nut 209 vorpositioniert. Dazu kann es wiederum ähnlich zum Verbinden zweier Teile einer Schwalbenschwanzverbindung in die Nut 209 seitlich eingeschoben werden oder es wird - wenn möglich - in die Nut 209 eingeschwenkt, so dass in der Haupterstreckungsrichtung korrekt vorpositioniert ist.

In einem dritten Schritt C) wird sodann wenigstens einer der beiden Stege 209b, 209c, die seitlich der Öffnung 209a der Nut 209 ausgebildet sind, umformend an den T-förmigen Fuß 211 umformend angelegt. Dies erfolgt derart, dass der Fuß 211 nach dem Umformen spielfrei in der Nut 209 festgelegt ist, vorzugsweise klemmend festgelegt ist.

Das Umformen des Steges 209c kann beispielsweise mit einer Rolle erfolgen, die ihn gegen den Fuß 211 rollt bzw. an diesen anrollt. Da das Flächenelement 201 in diesem Zustand noch nicht auf der Klebefläche 212 festgeklebt worden ist, ist es möglich, mit einer Rolle (hier nicht abgebildet) seitlich am Profilkopf 213 des Adapterprofils 201 vorbei zu tauchen und den Steg 209c an den sich ebenfalls zumindest teilweise seitlich einer Projektion der Hauptfläche des Flächenelementes 201 erstreckenden Fuß 211 anzurollen.

Der T-förmige Fuß 211 weist einen Mittelschenkel 211a auf und zwei Querschenkel 211b, c, dien zusammen eine Art Dach des T bilden. Der Fuß 211 kann auch L-förmig ausgebildet sein oder in anderer Weise, beispielsweise hakenförmig. Die Optionen zum Fuß sind auch an diesen Geometrien und Äquivalenten dazu umsetzbar.

Der Mittelschenkel 211a und der eine oder beide Querschenkel 211b und c sind jeweils winklig zueinander in einem Winkel zwischen 45° und 120° ausgerichtet. Der Mittelschenkel 211a und einer oder beider der Querschenkel 211b und 211c können an einer oder mehreren Stellen eine aufgeraute - insbesondere geriffelte - Oberfläche an ihrer zum Steg 209c der Metallschale weisenden Seite aufweisen (siehe z.B. Fig. 5a und 5b).

Vorzugsweise erfolgt das Anformen des Stegs 209c an den Fuß 211 derart, dass der Steg im Endmontagezustand den Fuß 211 in zwei Richtungen fest gegen Nutwandungen gepresst ist, so dass im Wesentlichen zwei Anlagebereiche/Anlagelinien zwischen dem anzuformenden Steg einerseits und dem T-förmigen Fuß und weiteren Nutwandungen anderseits gebildet werden.

Vorzugsweise übt der Steg 209b nach seinem Umformen einerseits eine Kraft auf den Mittelschenkel 211a aus, liegt an diesem an und presst diesen im Wesentlichen parallel zur X-/Y-Ebene gegen eine Nutwandung auf der vom Steg abgewandten Seite der Nut 209. Vorzugsweise übt der Steg 209c nach seinem Umformen andererseits ferner eine Kraft auf den Querschenkel 211c aus, liegt an diesem an und presst diesen im Wesentlichen parallel zur X-/Y-Ebene gegen eine Nutwandung auf dem vom Steg 209c abgewandten Seite.

Der Profilkopf 213 weist eine nach dem Schritt B) zum Steg 209a der Metallschale 207 gewandte Fläche F213 auf, die dazu bestimmt ist, nach dem Umformen des Schrittes C) ganz oder teilweise an der Metallschale 207 zur Anlage zu kommen

Der Profilfuß weist zudem mehrere Flächen auf, die dazu bestimmt ist, in der Nut 209 der Metallschale 207 zur Anlage zu kommen

Vorzugsweise sind der Profilkopf 213 und /oder der Fuß 211 des Adapterprofils an einer dieser Flächen, vorzugsweise in zu inneren oder äußeren Wandungen W209 und W209a der Nut 209 der Metallschale 207 zeigenden Flächen F213 und F211, so ausgebildet, dass die korrespondierenden Flächen F213 und F211 bzw. W209 und W209a des Adapterprofils 210 und der Metallschale 207 bzw. der Nut 209 nach der Vormontage des Schrittes B) leicht schräg zueinander ausgerichtet sind, beispielsweise in einem Winkel 0,5° < (α1 bzw. α2) < 25°, insbesondere in einem Winkel 1,5° < (α1 bzw. α2) < 15°, vorzugweise in einem Winkel 3° < (α1 bzw. α2) < 12°.

Anders ausgedrückt ist dann jeweils
- der Abstand von zwei verschiedenen - um eine insbesondere im Anlagezustand maximale Strecke SA beabstandeten - Punkten bzw. Linien P1 und P3 der Fläche F211 zu korrespondierenden zwei Punkten bzw. Linien P2 und P4 der korrespondierenden Fläche W209 ungleich, und/oder es ist dann
- der kleinste Abstand von zwei verschiedenen - um eine insbesondere im Anlagezustand maximale Strecke S2 beabstandeten - Punkten bzw. Linien P1' und P3` der Fläche F213 zu korrespondierenden zwei Punkten bzw. Linien P2' und P4` der korrespondierenden Fläche W209a ungleich.

Damit ist der Profilkopf 213 hier im Wesentlichen trapezförmig (und vorzugweise nicht rechteckig). Der Schenkel 211c des Fußes 211 ist ferner ebenfalls vorzugsweise im Wesentlichen trapezförmig (und vorzugweise nicht rechteckig). Insoweit ist der Schenkel 211c im vormontierten und nicht umgeformten Zustand leicht schräg zu den korrespondierenden Anlageflächen innen und außen an der Nut ausgerichtet (siehe hierzu auch Fig. 5c).

Dies hat den Vorteil, dass beim Umformen ein Verformen des Adapterprofils 210, insbesondere des Fußes 211 und/oder des Profilkopfes 213 und/oder der Wände der Nut 209 derart erfolgen kann, dass der jeweilige Spalt umformend teilweise oder ganz aufgehoben wird, woraus ein besonders definiertes Festlegen des Adapterprofils 210 in der Nut 209 erfolgt.

Die Winkel α1 und α2 können gegensinnig gerichtet bzw. geöffnet sein (siehe Fig. 5a und 5c), was die Stabilität der Anordnung nach dem Anformen des Steges 209c weiter erhöhen kann.

Die Flächen F213 und F211 können eben oder gekrümmt, beispielsweise konvex oder konkav ausgebildet sein (letzteres angedeutet durch gestrichelte Linien im Bereich der Flächen 213a und 211a).

Der umzuformende, insbesondere anzurollende Steg 209c kann einen Vorsprung 209d an einer Seite aufweisen, so dass er besonders definiert an dem Steg anliegt. Erfinfungsgemäß sorgen Riffelungen an dem Fuß und/oder an dem Steg nach Art einer Verrastung für eine zusätzliche Fixierung des Adapterprofils 210 in der Nut (Fig. 5a, b; 6a, 7a).

Parallel zu dem Adapterprofil 210 können einer oder mehrere Drähte oder Bänder - insbesondere Dichtbänder - 220, 221 verlegt werden, so dass sie im Endmontagezustand zwischen das Adapterprofil 210 und die Nut 209 geklemmt sind. Dies kann das Adapterprofil 210 weiter zusätzlich fixieren, insbesondere, wenn der Draht 220 in Längserstreckung mit Querschnittsveränderungen versehen ist (Fig. 6) und/oder es kann - im Falle von Dichtbändern 221 (Fig. 36, Fig. 7) eine erhöhte Dichtigkeit gegen Wasser- oder Winddurchtritt im Bereich der Metallschale 207 in oder an der Nut 209 oder erreicht werden. Der Draht oder die Dichtung 220, 221 können in einer Nut oder Rille des Adapterprofils 210 vormontiert werden.

Es ist auch denkbar, weiter optional an dem Fuß 211 selbst jedenfalls abschnittsweise wenigstens eine Klebeschicht 222 oder dgl. auszubilden, die ihn zusätzlich in oder an der Nut 209 bzw. an der Metallschale fixiert (Fig. 7).

Zudem kann einer der Stege 209b des Fußes 211 des Adapterprofils 210 ein sich verbreiterndes Ende 223 aufweisen, das formschlüssig in einen aufgeweiteten Kammerbereich in der Nut 209 eingreift, um eine zusätzliche Fixierung des Fußes 211 in der Nut 209 zu erreichend (Fig. 8). Dieses Ende 223 kann auch wieder eine Riffelung oder dgl. aufweisen.

Es ist somit vorgesehen, dass das Adapterprofil 210 durch einen Umformprozess an der Leichtmetallschale 207 befestigt ist. Vorzugsweise erfolgt das Festlegen durch ein reines Umformen ohne einen spaltabhebenden Arbeitsschritt.

Weiter vorzugsweise erfolgt das Anbringen eines Umformwerkzeugs seitlich außerhalb einer (zur Fläche senkrechten Projektion der) Fläche, welche im Endmontagezustand von dem Flächenelement 202 begrenzt bzw. eingenommen wird. Dies ist in den allermeisten Fällen gleichbedeutend mit einem Anbringen des Umformwerkzeuges in einem Spalt S zwischen dem Profilkopf 213 des Adapterprofils 210 und einem benachbarten Steg 207e der Metallschale 107.

Es ist weiter vorgesehen, dass in einem weiteren Verfahrensschritt nach Schritt B) und vor oder nach Schritt C) in einem Schritt D) das Flächenelement 202 auf die Klebeschicht des Adapterprofils aufgeklebt wird.

Es kann weiter vorteilhaft vorgesehen sein, dass das Adapterprofil 210 eine seitliche Dichtungsnut 216 aufweist. Diese Dichtungsnut 216 ist vorzugsweise in Richtung parallel zur Flächenelementebene X/Y geöffnet. In diese Dichtungsnut 216 ist eine Dichtung 217 einsetzbar. Diese Dichtung 217 wird in einem Schritt E) vorzugsweise in die Dichtungsnut 216 eingesetzt. Sie dichtet vorzugsweise einerseits den Spalt zwischen dem Flächenelement 201 und dem Adapterprofil 210 sowie der Klebeschicht 215 ab. Vorzugsweise ergänzend oder alternativ dichtet sie den Spalt zwischen dem Adapterprofil 210 und der Metallschale 207 ab. Dann werden mit der Dichtung 217 in einfacher Weise vorteilhaft zwei Dichtfunktionen realisiert.

Das Adapterprofil 210 kann schließlich im Bereich seines Profilkopfes 213 auch eine oder mehrere Hohlkammern 218 aufweisen.

Figur 9 zeigt einen Schnitt durch einen Abschnitt einer weiteren erfindungsgemä-ßen Variante in einer Darstellung ähnlich zu Fig. 5a.

Die Metallschale 207 weist hier wiederum eine Nut 209 zur Festlegung des Adapterprofils 210 auf (Fig. 3a, b, c). Sie ist vorzugsweise wiederum beispielsweise wie in Fig. 3 dargestellt Teil eines Verbundprofils, das hier ansonsten nicht dargestellt ist

Die Nut 209 ist wiederum hinterschnitten ausgebildet und ist senkrecht zum Flächenelement offen ausgebildet. Seitlich der Öffnung 209a der Adapterprofilnut 209 erstrecken sich auch hier wiederum zwei Stege 209b, 209c, die im Montageendzustand wiederum im Wesentlichen in der X-/Y-Ebene verlaufen (also parallel zur Hauptebene des Flächenelementes 202).

Das Adapterprofil 210 ist im Wesentlichen im Querschnitt U-förmig mit einem im Wesentlichen L-förmigen Fuß 211 und mit einem im Wesentlichen L-förmigen Profilkopf 13 mit der Klebefläche 212, auf die eine Klebeschicht 215 aufgebracht ist. Die beiden L des Fußes 211 und des Profilkopfes 213 ergänzen sich zu einer Art U-Form. Vorzugsweise besteht dieses Adapterprofil 210 aus Leichtmetall.

Auch dieses Adapterprofil 210 ist an dem Metallprofil 207 bzw. der Metallschale 207 mit seinem Fuß 211 in der hinterschnittenen Nut 209 durch einen Umformprozess spielfrei formschlüssig und ggf. auch kraftschlüssig festgelegt.

Dabei wird der eine Steg 209c an den einen Schenkel 211b der zwei Schenkel 211a und 211b des Fußes 211 angeformt, der im weiteren Verlauf in den Profilkopf 213 übergeht.

Der Schenkel 211b weist wiederum eine aufgeraute - insbesondere geriffelte - Oberfläche an ihrer zum Steg 209c der Metallschale 207 weisenden Seite auf.

Es erfolgt das Anformen des Stegs 209c an den Fuß 211 wiederum derart, dass der Steg 209a im Endmontagezustand den Fuß 211 in zwei Richtungen fest gegen Nutwandungen gepresst ist, so dass im Wesentlichen zwei Anlagebereiche/Anlagelinien zwischen dem anzuformenden Steg einerseits und dem Fuß, hier dem L-förmigen Fuß und weiteren Nutwandungen anderseits gebildet werden.

Es ist vorteilhaft vorgesehen sein, dass sich zwischen dem Adapterprofil 210 und der Metallschale 207 nach dem Umformen der Schritte a), b) und c) eine seitliche Dichtungsnut 216 ausbildet. Diese Dichtungsnut 216 ist vorzugsweise in Richtung parallel zur Flächenelementebene X/Y geöffnet. In diese Dichtungsnut 216 ist eine Dichtung 217 einsetzbar. Diese Dichtung 217 wird in einem Schritt E) vorzugsweise in die Dichtungsnut 216 eingesetzt. Sie dichtet vorzugsweise einerseits den Spalt zwischen dem Flächenelement 202 (hier nicht dargestellt) und dem Adapterprofil 210 sowie der Klebeschicht 215 ab. Vorzugsweise ergänzend oder alternativ dichtet sie den Spalt zwischen dem Adapterprofil 210 und der Metallschale 207 ab. Dann werden mit der Dichtung 217 wiederum in einfacher Weise vorteilhaft zwei Dichtfunktionen realisiert.

Ein Dichtungsband 221 dichtet wiederum einen Spalt zwischen dem Fuß 211 des Adapterprofils 210 und einer Nutwandung der Nut 209 ab.

Durch Fig. 9 wird insbesondere deutlich, dass die Formen der Nut 209 und des Adapterprofils 210 vielfältig variierbar sind und dass die Begriffe des Profilkopfes 213 und der Nut 209 nicht zu eng zu fassen sondern weit auszulegen sind So könnte das Adapterprofil auch F- oder E- förmig ausgebildet sein und/oder der Fuß 211 könnte derart ausgebildet sein. Die Nut kann einen T-förmigen Querschnitt aufweisen, könnte aber auch einen anderen Querschnitt aufweisen.

**Bezugszeichen**

| | |
|---|---|
| Fensterflügel | 100 |
| Flügelrahmen | 101 |
| Flächenelement | 102, 202 |
| Rahmenprofile | 103 - 106 |
| Metallschale | 107, 207 |
| Bereich | 107a, b, 207a, b |
| Steg | 207e |
| Isolierprofil | 108 |
| Adapterprofilaufnahmenut | 109, 209 |
| Öffnung | 109a, 209a |
| Stege | 109b, 109c, 209b, 209c |
| Vorsprung | 209d |
| Adapterprofil | 110, 210 |
| Fuß | 111,211 |
| Mittelschenkel | 211a |
| Querschenkel | 211b, c |
| Fläche | F211 |
| Klebefläche | 112,212 |
| Profilkopf | 113, 213 |
| Fläche | F213 |
| Hohlkammer | 114,214 |
| Klebeschicht | 115, 215 |
| Blendrahmen | 150 |
| Rahmenholm | 151 |
| Dichtungsnut | 216 |
| Dichtung | 217 |
| Draht | 220 |
| Dichtung | 221 |
| Klebstoff | 222 |
| Sich verbreiterndes Ende | 223 |
| Schritte | A, B, C |
| Verbindung | V |
| Winkel | α1; α2 |
| Strecken | S1, S2 |
| Richtungen | X, Y, Z |
| Punkte | P1, P1', P2, P2`, P3, P3`, P4, P4` |

## Patentansprüche

1. Verfahren zur Festlegung eines Adapterprofils (210) an einer Metallschale (207) eines Rahmenprofils (203 - 206) für einen Rahmen einer Tür, eines Fensters oder einer Fassade, mit zumindest folgenden Schritten:
Schritt A): Bereitstellen der Metallschale (207) mit einer Nut (209) und Bereitstellen des Adapterprofils (210) mit einem Fuß (211) zum Einsetzen in die Nut (209) und mit einem Profilkopf (213), der eine Klebefläche (212) aufweist, die mit einer Klebeschicht (215) bereits versehen ist oder noch versehen wird, wobei wenigstens ein Steg (209c) seitlich einer Öffnung (209a) der Nut (209) ausgebildet ist;
Schritt B): Vorpositionieren des Fußes (211) des Adapterprofils (210) in der Nut (209);
Schritt C): umformendes Anlegen zumindest des Steges (209c) seitlich der Öffnung (209a) der Nut (209) an den Fuß (211), wobei der Fuß durch das Umformen spielfrei in der Nut (209) festgelegt wird, vorzugsweise klemmend festgelegt wird, **dadurch gekennzeichnet, dass**
bei dem Schritt C) des Umformens ferner ein Verrasten des Steges (209c) der Metallschale (207) und/oder einer anderen Wandung der Nut (209) an einer Riffelung des Fußes (211) erfolgt.

2. Verfahren nach Anspruch 1, **dadurch gekennzeichnet, dass** der Schritt B) des Vorpositionierens des Fußes (211) des Adapterprofils (210) in der Nut (209) ein Einschieben und/oder Einschwenken des Fußes (211) des Adapterprofils (210) in die Nut (209) umfasst, wobei vorzugsweise der Schritt B) des Vorpositionierens des Fußes (211) des Adapterprofils (210) in der Nut (209) ein Vorpositionieren des Adapterprofils (210) in einer Haupterstreckungsrichtung der Metallschale (207) umfasst.

3. Verfahren nach einem der vorstehenden Ansprüche, **dadurch gekennzeichnet, dass** der Schritt C) des Umformens ein Anrollen eines Steges (29c) an das Adapterprofil (210) umfasst, wobei vorzugsweise der Schritt C) des Umformens ein Anrollen eines Steges (29c) an den Fußes (211) des Adapterprofils (210) umfasst.

4. Verfahren nach einem der vorstehenden Ansprüche, **dadurch gekennzeichnet, dass** im Schritt A) ein Adapterprofil bereitgestellt wird, dass einen im Schnitt vorzugweise im Wesentlichen L-förmigen oder T-förmigen Fuß (211) aufweist.

5. Verfahren nach einem der vorstehenden Ansprüche, **dadurch gekennzeichnet, dass** das Umformen des Stegs (209c) der Metallschale (207) zum Festlegen an dem Fuß (211) des Adapterprofils (210) derart erfolgt, dass der Steg (209c) im Endmontagezustand den Fuß (211) in zwei Richtungen fest gegen Nutwandungen presst, so dass im Wesentlichen zwei Anlagebereiche/Anlagelinien zwischen dem anzuformenden Steg (209c) einerseits und dem vorzugsweise L- oder T-förmigen Fuß und Nutwandungen der Nut (209) anderseits gebildet werden.

6. Verfahren nach einem der vorstehenden Ansprüche, **dadurch gekennzeichnet, dass** bei dem Schritt B) wenigstens abschnittsweise ein Draht (220) zwischen den Fuß (211) und die Nut (209) mit eingebracht wird und/oder dass bei dem Schritt B) wenigstens abschnittsweise ein Dichtband (220) zwischen den Fuß (211) und die Nut (209) mit eingebracht wird und/oder dass bei dem Schritt B) wenigstens abschnittsweise ein Klebstoff zwischen den Fuß (211) und die Nut (209) eingebracht wird.

7. Verfahren nach einem der vorstehenden Ansprüche, **dadurch gekennzeichnet, dass** ein Winkel oder mehrere Winkel zwischen Anlageflächen des Fußes (211) und der Nut (209) bei dem Schritt C) des Umformens ganz oder teilweise aufgehoben werden.

8. Verfahren nach einem der vorstehenden Ansprüche, **dadurch gekennzeichnet, dass** der L- oder T-förmige Fuß (211) nicht mittig unter dem Profilkopf (213) ausgebildet ist sondern versetzt zu dessen Mitte, so dass sich der eine Schenkel (211a) des Fußes (211) seitlich über den Profilkopf (213) hinaus erstreckt, so dass das Umformen (211) des Schritts C) seitlich einer Fläche des Flächenelementes erfolgt.

9. Verfahren nach einem der vorstehenden Ansprüche, **dadurch gekennzeichnet, dass** in einem weiteren Verfahrensschritt nach Schritt B) und vor oder nach Schritt C) das Flächenelement in einem Schritt D) auf die Klebeschicht des Adapterprofils aufgeklebt wird, wobei vorzugsweise vor dem Aufkleben des Flächenelementes (202) die Klebeschicht auf das Adapterprofil aufgebracht worden ist, die vorzugsweise als Doppelklebeband ausgebildet ist, wobei vorzugweise eine oder zwei Schutzschichten entfernt werden, bevor das Flächenelement aufgeklebt wird.

10. Verfahren nach einem der vorstehenden Ansprüche, **dadurch gekennzeichnet, dass** in einem weiteren Verfahrensschritt nach Schritt D) in einem Schritt E) eine Dichtung (217) in eine Nut (216) in oder an dem Adapterprofil (210) eingesetzt wird, um einen Spalt zwischen dem Flächenelement (201) und dem Adapterprofil (210) sowie der Klebeschicht (215) und/oder einen Spalt zwischen dem Adapterprofil (210) und der Metallschale (207) abzudichten.

11. Rahmenprofil für ein Fenster, eine Tür oder eine Fassade, mit wenigstens einer Metallschale (207) und mit wenigstens einem Adapterprofil (210) zur klebenden Befestigung eines Flächenelementes (209) an der Metallschale (207) des Rahmenprofils (203 - 206), wobei das Adapterprofil (210) mit einem Profilkopf (213) mit einer Klebefläche (212) und mit einem Fuß (211) versehen ist, der in eine Nut (209) des Rahmenprofils eingesetzt ist, wobei wenigstens ein Steg (209c) seitlich einer Öffnung (209a) der Nut (209) ausgebildet ist; wobei der Fuß durch Umformen spielfrei in der Nut (209) festgelegt ist, **dadurch gekennzeichnet, dass** der Fuß (211) eine Riffelung aufweist und dass infolge des Umformens ein Verrasten des Steges (209c) der Metallschale (207) und/oder einer anderen Wandung der Nut (209) an der Riffelung des Fußes (211) erfolgt ist.

12. Rahmenprofil mit Metallschale (207) und Adapterprofil (210) nach Anspruch 11, **dadurch gekennzeichnet, dass** der Profilkopf (213) eine zum Steg (209a) der Metallschale (207) ausgerichtete Fläche (F213) aufweist, die ganz oder teilweise an der Metallschale (207) zur Anlage gekommen ist und dass der Profilfuß zudem mehrere Flächen aufweist, die in der Nut (209) der Metallschale (207) zur Anlage gekommen sind, wobei der Profilkopf (213) und der Fuß (211) des Adapterprofils jeweils an einer dieser Flächen, vorzugsweise an zu inneren oder äußeren Wandungen (W209) und (W209a) an der Metallschale (207) oder in der Nut (209) zeigenden Flächen F213 und F211 vor dem Umformen schräg zu den korrespondierenden Wandungen (W209) und (W209a) ausgerichtet sind.

13. Rahmenprofil (210) mit Metallschale (207) und Adapterprofil (210) nach Anspruch 12, **dadurch gekennzeichnet, dass** der Profilkopf (213) des Adapterprofils an einer dieser Flächen, vorzugsweise an einer zu einer äußeren Wandungen (W209a) der Nut (209) der Metallschale (207) zeigenden Fläche F213 und F211 schräg in einem Winkel 0,5° < α1 < 25°, insbesondere in einem Winkel 1,5° < α1 < 15°, vorzugweise in einem Winkel 3° < α1 < 12° zu der korrespondierenden Wandung ausgerichtet ist.

14. Rahmenprofil (210) mit Metallschale (207) und Adapterprofil (210) nach Anspruch 12 oder 13, **dadurch gekennzeichnet, dass** der Fuß (211) des Adapterprofils an einer dieser Flächen, vorzugsweise an einer zu einer inneren Wandung (W209) der Nut (209) der Metallschale (207) zeigenden Fläche F213 und F211 schräg in einem Winkel 0,5° < α2 < 25°, insbesondere in einem Winkel 1,5° < α2 < 15°, vorzugweise in einem Winkel 3° < α2 < 12° zu der korrespondierenden Wandung ausgerichtet ist.

15. Rahmenprofil (210) mit Metallschale (207) und Adapterprofil (210) nach Anspruch 13 oder 14, **dadurch gekennzeichnet, dass** die Winkel α1 und α2 gegensinnig geöffnet verlaufen.

16. Rahmenprofil (210) mit Metallschale (207) und Adapterprofil (210) nach Anspruch 13, 14 oder 15, **dadurch gekennzeichnet, dass** die Flächen F213 und F211 eben oder gekrümmt - insbesondere konkav oder konvex gekrümmt - ausgebildet sind.

17. Rahmenprofil (210) mit Metallschale (207) und Adapterprofil (210) nach einem der Ansprüche 13 bis 16, **dadurch gekennzeichnet, dass**
- der Abstand von Punkten bzw. Linien P1 und P3 der Fläche F211 zu Punkten bzw. Linien P2 und P4 der korrespondierenden Fläche W209 ungleich ist, und/oder dass
- der Abstand von Punkten bzw. Linien P1' und P3` der Fläche F213 zu Punkten bzw. Linien P2' und P4` der korrespondierenden Fläche W209a ungleich ist.

18. Rahmenprofil (210) mit Metallschale (207) und Adapterprofil (210) nach Anspruch 17, **dadurch gekennzeichnet, dass** der Profilkopf (213) und der Fuß im Wesentlichen trapezförmig ausgebildet sind, wobei die beiden Winkel α1 und α2 gegensinnig geöffnet sind und jeweils die Abweichung zu einer Rechteckform beschreiben.

19. Rahmenprofil (210) mit Metallschale (207) und Adapterprofil (210) nach einem der Ansprüche 16 bis 18, **dadurch gekennzeichnet, dass** in oder an dem Adapterprofil oder zwischen dem Adapterprofil und der Metallschale (207) eine Dichtungsnut (216) ausgebildet ist.

## Claims

1. A method for securing an adapter profile (210) on a metal shell (207) of a frame profile (203 - 206) for a frame of a door, window, or a façade, having at least the following steps:
step A): providing the metal shell (207) having a groove (209) and providing the adapter profile (210) having a base (211) for insertion into the groove (209) and having a profile head (213) that includes an adhesive surface (212), which is already provided or will be provided with an adhesive layer (215), wherein at least one web (209c) is formed laterally to an opening (209a) of the groove (209);
step B): pre-positioning the base (211) of the adapter profile (210) in the groove (209);
step C): forming application of at least the web (209c) laterally to the opening (209a) of the groove (209) to the base (211), wherein the base is secured without play in the groove (209) by the forming, preferably is secured in a clamping manner,
**characterized in that** in step C) of forming, furthermore locking of the web (209c) of the metal shell (207) and/or another wall of the groove (209) takes place on a ribbing of the base (211).

2. The method as claimed in claim 1, **characterized in that** step B) of pre-positioning the base (211) of the adapter profile (210) in the groove (209) comprises inserting and/or pivoting the base (211) of the adapter profile (210) into the groove (209), wherein preferably step B) of pre-positioning the base (211) of the adapter profile (210) in the groove (209) comprises pre-positioning the adapter profile (210) in a main extension direction of the metal shell (207).

3. The method as claimed in any one of the preceding claims, **characterized in that** step C) of forming comprises rolling a web (29c) on the adapter profile (210), wherein preferably step C) of forming comprises rolling a web (29c) on the base (211) of the adapter profile (210).

4. The method as claimed in any one of the preceding claims, **characterized in that** in step A), an adapter profile is provided which includes a base (211) that is preferably essentially L-shaped or T-shaped in section.

5. The method as claimed in any one of the preceding claims, **characterized in that** forming of the web (209c) of the metal shell (207) for securing on the base (211) of the adapter profile (210) takes place **in that** the web (209c), in the final installed state, presses the base (211) fixedly in two directions against groove walls, so that essentially two contact areas/contact lines are formed between the web (209c) to be formed on, on the one hand, and the preferably L-shaped or T-shaped base and groove walls of the groove (209), on the other hand.

6. The method as claimed in any one of the preceding claims, **characterized in that** in step B), a wire (220) is also introduced between the base (211) and the groove (209) at least in some sections and/or in step B), a sealing tape (220) is also introduced between the base (211) and the groove (209) at least in some sections, and/or in step B) an adhesive is introduced between the base (211) and the groove (209) at least in some sections.

7. The method as claimed in any one of the preceding claims, **characterized in that** one angle or multiple angles between contact surfaces of the base (211) and the groove (209) are entirely or partially eliminated in step C) of forming.

8. The method as claimed in any one of the preceding claims, **characterized in that** the L-shaped or T-shaped base (211) is not formed centrally below the profile head (213), but rather offset to its center, so that the one leg (211a) of the base (211) extends laterally beyond the profile head (213), so that forming (211) of step C) takes place laterally to a surface of the surface element.

9. The method as claimed in any one of the preceding claims, **characterized in that** in a further method step after step B) and before or after step C), the surface element is adhesively bonded onto the adhesive layer of the adapter profile in a step D), wherein preferably the adhesive layer, which is preferably formed as a double adhesive tape, has been applied to the adapter profile before the adhesive bonding of the surface element (202), wherein preferably one or two protective layers are removed before the surface element is adhesively bonded.

10. The method as claimed in any one of the preceding claims, **characterized in that** in a further method step after step D), a seal (217) is inserted into a groove (216) in or on the adapter profile (210) in a step E), in order to seal off a gap between the surface element (201) and the adapter profile (210) and the adhesive layer (215) and/or a gap between the adapter profile (210) and the metal shell (207).

11. A frame profile for a window, a door, or a façade, having at least one metal shell (207) and having at least one adapter profile (210) for adhesive bonding of a surface element (209) on the metal shell (207) of the frame profile (203 - 206), wherein the adapter profile (210) is provided with a profile head (213) having an adhesive surface (212) and having a base (211), which is inserted into a groove (209) of the frame profile, wherein at least one web (209c) is formed laterally to an opening (209a) of the groove (209), wherein the base is secured without play in the groove (209) by forming,
**characterized in that** the base (211) includes ribbing and as a result of the forming, locking of the web (209c) of the metal shell (207) and/or another wall of the groove (209) on the ribbing of the base (211) takes place.

12. The frame profile having a metal shell (207) and an adapter profile (210) as claimed in claim 11,
**characterized in that** the profile head (213) includes a surface (F213) oriented toward the web (209a) of the metal shell (207), which has entirely or partially come into contact on the metal shell (207), and the profile base moreover includes multiple surfaces, which have come into contact on the groove (209) of the metal shell (207), wherein the profile head (213) and the base (211) of the adapter profile are each, on one of the surfaces, preferably on surfaces F213 and F211 facing toward inner or outer walls (W209) and (W209a) on the metal shell (207) or in the groove (209), aligned obliquely to the corresponding walls (W209) and (W209a) before the forming.

13. The frame profile (210) having a metal shell (207) and an adapter profile (210) as claimed in claim 12,
**characterized in that** the profile head (213) of the adapter profile, on one of the surfaces, preferably on a surface F213 and F211 facing toward one of the outer walls (W209a) of the groove (209) of the metal shell (207), is aligned obliquely at an angle 0.5° < α1 <25°, in particular at an angle 1.5° < α1 <15°, preferably at an angle 3° < α1 <12° to the corresponding wall.

14. The frame profile (210) having a metal shell (207) and an adapter profile (210) as claimed in claim 12 or 13,
**characterized in that** the base (211) of the adapter profile, on one of the surfaces, preferably on a surface F213 and F211 facing toward an inner wall (W209) of the groove (209) of the metal shell (207), is aligned obliquely at an angle 0.5° < α2 <25°, in particular at an angle 1.5° < α2 <15°, preferably at an angle 3° < α2 <12° to the corresponding wall.

15. The frame profile (210) having a metal shell (207) and an adapter profile (210) as claimed in claim 13 or 14,
**characterized in that** the angles α1 and α2 extend open in opposite directions.

16. The frame profile (210) having a metal shell (207) and an adapter profile (210) as claimed in claim 13, 14, or 15,
**characterized in that** the surfaces F213 and F211 are formed flat or curved - in particular concavely or convexly curved.

17. The frame profile (210) having a metal shell (207) and an adapter profile (210) as claimed in any one of claims 13 to 16,
**characterized in that**
- the distance of points or lines P1 and P3 of the surface F211 to points or lines P2 and P4 of the corresponding surface W209 is unequal, and/or
- the distance of points or lines P1' and P3' of the surface F213 to points or lines P2' and P4' of the corresponding surface W209a is unequal.

18. The frame profile (210) having a metal shell (207) and an adapter profile (210) as claimed in claim 17,
**characterized in that** the profile head (213) and the base are essentially trapezoidal, wherein the two angles α1 and α2 are open in opposite directions and each describe the deviation from a rectangular shape.

19. The frame profile (210) having a metal shell (207) and an adapter profile (210) as claimed in claims 16 to 18,
**characterized in that** a seal groove (216) is formed in or on the adapter profile or between the adapter profile and the metal shell (207).

## Revendications

1. Procédé pour fixer un profilé adaptateur (210) sur une coque métallique (207) d'un profilé de châssis (203 - 206) pour un châssis de porte, de fenêtre ou de façade, comprenant au moins les étapes suivantes :
étape A) préparation de la coque métallique (207) munie d'une gorge (209) et préparation du profilé adaptateur (210) muni d'un pied (211) à insérer dans la gorge (209) et d'une tête de profilé (213) comportant une surface de collage (212) qui est déjà dotée ou doit être dotée d'une couche de colle (215), au moins une aile (209c) étant formée sur le côté d'une ouverture (209a) de la gorge (209) ;
étape B) positionnement préalable du pied (211) du profilé adaptateur (210) dans la gorge (209) ;
étape C) mise en place et formage de l'au moins une aile (209c) sur le côté de l'ouverture (209a) de la gorge (209) sur le pied (211), le pied étant fixé sans jeu dans la gorge (209) par le formage, de préférence fixé par serrage,
**caractérisé en ce que**, dans l'étape C) de formage, l'aile (209c) de la coque métallique (207) et/ou une autre paroi de la gorge (209) sont enclenchées sur un rainurage du pied (211).

2. Procédé selon la revendication 1, **caractérisé en ce que** l'étape B) de positionnement préalable du pied (211) du profilé adaptateur (210) dans la gorge (209) comprend l'insertion et/ou l'introduction par basculement du pied (211) du profilé adaptateur (210) dans la gorge (209), l'étape B) de positionnement préalable du pied (211) du profilé adaptateur (210) dans la gorge (209) comportant de préférence un positionnement préalable du profilé adaptateur (210) dans une direction principale d'extension de la coque métallique (207).

3. Procédé selon l'une des revendications précédentes, **caractérisé en ce que** l'étape C) de formage comprend un roulage d'une aile (29c) sur le profilé adaptateur (210), l'étape C) de formage comprenant de préférence un roulage d'une aile (29c) sur le pied (211) du profilé adaptateur (210).

4. Procédé selon l'une des revendications précédentes, **caractérisé en ce qu'**un profilé adaptateur comportant un pied (211) de préférence en forme de L ou en forme de T est préparé dans l'étape A).

5. Procédé selon l'une des revendications précédentes, **caractérisé en ce que** le formage de l'aile (209c) de la coque métallique (207) en vue de la fixation sur le pied (211) du profilé adaptateur (210) est effectué de telle manière que, dans l'état de montage final du pied (211), l'aile (209c) presse contre des parois de la gorge dans deux directions, de telle façon que sensiblement deux zones/lignes d'appui se créent entre l'aile (209c) à adapter, d'une part, et le pied de préférence en forme de L ou de T et les parois de la gorge (209), d'autre part.

6. Procédé selon l'une des revendications précédentes, **caractérisé en ce que**, dans l'étape B), un fil métallique (220) est aussi introduit au moins par segments entre le pied (211) et la gorge (209) et/ou **en ce que**, dans l'étape B), un ruban d'étanchéité est aussi introduit au moins par segments entre le pied (211) et la gorge (209) et/ou **en ce que**, dans l'étape B), un adhésif est aussi introduit au moins par segments entre le pied (211) et la gorge (209).

7. Procédé selon l'une des revendications précédentes, **caractérisé en ce qu'**un angle ou plusieurs angles entre les surfaces d'appui du pied (211) et la gorge (209) sont entièrement ou partiellement supprimés dans l'étape C) de formage.

8. Procédé selon l'une des revendications précédentes, **caractérisé en ce que** le pied en forme de L ou de T (211) n'est pas formé au centre sous la tête de profilé (213) mais décalé par rapport à son milieu, de sorte qu'un bras (211a) du pied (211) s'étend latéralement au-delà de la tête de profilé (213), de sorte que le formage (211) de l'étape C) a lieu sur le côté d'une surface de l'élément plan.

9. Procédé selon l'une des revendications précédentes, **caractérisé en ce que**, dans une autre étape de procédé suivant l'étape B) et précédant ou suivant l'étape C), l'élément plan est collé dans une étape D) sur la couche de colle du profilé adaptateur, laquelle couche de colle a de préférence été appliquée sur le profilé adaptateur avant le collage de l'élément plan (202), de préférence sous la forme d'un ruban adhésif double face, une ou deux couches de protection étant de préférence éliminées avant le collage de l'élément plan.

10. Procédé selon l'une des revendications précédentes, **caractérisé en ce que**, dans une autre étape de procédé suivant l'étape D), dans une étape E), un joint (217) est inséré dans une gorge (216) dans ou sur le profilé adaptateur (210) pour combler une lacune entre l'élément plan (201) et le profilé adaptateur (210) ainsi que la couche de colle (215) et/ou une lacune entre le profilé adaptateur (210) et la coque métallique (207).

11. Profilé de châssis pour une fenêtre, une porte ou une façade, avec au moins une coque métallique (207) et avec au moins un profilé adaptateur (210) pour la fixation collée d'un élément plan (209) sur la coque métallique (207) du profilé de châssis (203 - 206), dans lequel le profilé adaptateur (210) est muni d'une tête de profilé (213) avec une surface de collage (212) et d'un pied (211) qui est inséré dans une gorge (209) du profilé de châssis, au moins une aile (209c) étant formée sur le côté d'une ouverture (209a) de la gorge (209), le pied étant fixé sans jeu dans la gorge (209) par formage, **caractérisé en ce que** le pied (211) présente un rainurage et **en ce que**, à la suite du formage, l'aile (209c) de la coque métallique (207) et/ou d'une autre paroi de la gorge (209) s'enclenche sur le rainurage du pied (211).

12. Profilé de châssis avec une coque métallique (207) et un profilé adaptateur (210) selon la revendication 11, **caractérisé en ce que** la tête de profilé (213) présente une surface (F213) orientée vers l'aile (209a) de la coque métallique (207), qui vient reposer entièrement ou en partie sur la coque métallique (207), et **en ce que** le pied du profilé présente en outre plusieurs surfaces qui viennent reposer dans la gorge (209) de la coque métallique (207), la tête de profilé (213) et le pied (211) du profilé adaptateur étant chacun orienté avant le formage sur l'une de ces surfaces, de préférence sur des surfaces F213 et F211 orientées vers des parois intérieures ou extérieures (W209) et (W209a) sur la coque métallique (207) ou dans la gorge (209), à l'oblique par rapport aux parois (W209) et (W209a) correspondantes.

13. Profilé de châssis (210) avec une coque métallique (207) et profilé adaptateur (210) selon la revendication 12, **caractérisé en ce que** la tête de profilé (213) du profilé adaptateur est orientée sur l'une de ces surfaces, de préférence sur une surface F213 et F211 orientée vers une paroi extérieure (W209a) de la gorge (209) de la coque métallique (207), à l'oblique selon un angle de 0,5° < α1 < 25°, en particulier un angle de 1,5° < α1 < 15°, de préférence un angle de 3° < α1 < 12°, par rapport à la paroi correspondante.

14. Profilé de châssis (210) avec une coque métallique (207) et un profilé adaptateur (210) selon la revendication 12 ou 13, **caractérisé en ce que** le pied (211) du profilé adaptateur est orienté sur l'une de ces surfaces, de préférence sur une surface F213 et F211 orientée vers une paroi intérieure (W209) de la gorge (209) de la coque métallique (207), à l'oblique selon un angle de 0,5° < α2 < 25°, en particulier un angle de 1,5° < α2 < 15°, de préférence un angle de 3° < α2 < 12°, par rapport à la paroi correspondante.

15. Profilé de châssis (210) avec une coque métallique (207) et un profilé adaptateur (210) selon la revendication 13 ou 14, **caractérisé en ce que** les angles α1 et α2 sont ouverts dans des sens opposés.

16. Profilé de châssis (210) avec une coque métallique (207) et un profilé adaptateur (210) selon la revendication 13, 14 ou 15, **caractérisé en ce que** les surfaces F213 et F211 sont planes ou incurvées, en particulier concaves ou convexes.

17. Profilé de châssis (210) avec une coque métallique (207) et un profilé adaptateur (210) selon l'une des revendications 13 à 16, **caractérisé en ce que**
- la distance entre des points ou lignes P1 et P3 de la surface F211 et des points ou lignes P2 et P4 de la surface W209 correspondante est inégale et/ou **en ce que**
- la distance entre des points ou lignes P1' et P3' de la surface F213 et des points ou lignes P2' et P4' de la surface W209a correspondante est inégale.

18. Profilé de châssis (210) avec une coque métallique (207) et un profilé adaptateur (210) selon la revendication 17, **caractérisé en ce que** la tête de profilé (213) et le pied ont une forme sensiblement trapézoïdale, les deux angles α1 et α2 étant ouverts dans des sens opposés et décrivant chacun l'écart par rapport à une forme rectangulaire.

19. Profilé de châssis (210) avec une coque métallique (207) et un profilé adaptateur (210) selon l'une des revendications 16 à 18, **caractérisé en ce qu'**une gorge pour un joint (216) est formée dans ou sur le profilé adaptateur ou entre le profilé adaptateur et la coque métallique (207).p
